# EUROPÄISCHE PATENTSCHRIFT

(11) **EP 0 045 485 B1**
(45) Veröffentlichungstag und Bekanntmachung des Hinweises auf die Patenterteilung: **24.08.1983**
(21) Anmeldenummer: 81105980.7
(22) Anmeldetag: 29.07.1981
(51) Int. Cl.: F24F 13/078

(54) **Abluftleuchte**
Combined air exhaust and lighting device
Appareil combiné de reprise d'air et d'éclairage

(30) Priorität: 06.08.1980 DE 3029812
(43) Veröffentlichungstag der Anmeldung: 10.02.1982
(73) Patentinhaber: SIEMENS AKTIENGESELLSCHAFT, 80333 München (DE)
(72) Erfinder: Schmoll, Kurt, Ing.grad., D-8225 Traunreut (DE); Goltz, Rüdiger, Ing.grad., D-8220 Haslach (DE); Pöllmann, Johann, Ing. grad., D-8221 Traunwalchen (DE)

## Beschreibung

Die Erfindung betrifft eine Abluftleuchte gemäß erstem Teil von Anspruch 1.

Bei derartigen Abluftleuchten wie z. B. bekannt aus DE-A-2740098 ergeben sich ungünstige Strömungsverhältnisse und damit störende Strömungsgeräusche, wenn das Gehäuse eine geringe Bauhöhe hat und/oder der Rinnenspiegel sehr tief in das Gehäuse hineinragt. Der Erfindung liegt die Aufgabe zugrunde, in diesen Fällen Abhilfe zu schaffen, ohne dabei die Höhe des Gehäuses selbst zu vergrößern.

Die erfindungsgemäße Lösung dieser Aufgabe ,st durch die im kennzeichnenden Teil des Anspruchs 1 aufgeführten Merkmale gekennzeichnet.

Bei der Erfindung ist zwar die Bauhöhe von Abluftleuchte und Stutzen etwas größer als die Höhe des Gehäuses allein ; da diese Erhöhung sich jedoch nur über einen kleinen Bruchteil der Gesamtlänge der Abluftleuchte erstreckt, ist sie in den meisten Anwendungsfällen ohne weiteres zulässig.

Vorteilhafte Weiterbildungen der Erfindung sind in den abhängigen Ansprüchen gekennzeichnet.

Ein Ausführungsbeispiel der Erfindung wird anhand der Figuren näher erläutert ; es zeigen
Figur 1 einen Querschnitt durch eine Abluftieuchte mit erfindungsgemäßen Abluftstutzen,
Figur 2 eine Seitenansicht des Abluftstutzens in Richtung des Pfeiles II in Fig. 1 und
Figur3 eine Draufsicht auf den Abluftstutzen in Richtung des Pfeiles III in Fig.1.

Die Abluftleuchte hat ein Gehäuse 1 mit im wesentlichen rechteckigem Querschnitt; die eine Seitenwandung ist mit 11 und die Deckwandung mit 10 bezeichnet. In dem Gehäuse 1 ist ein die röhrenförmige Leuchtstofflampe 2 umgebender Rinnenspiege13 angeordnet, der im Bereich oberhalb der Leuchtstofflampe 2 zu beiden Seiten der Symmetrieebene E je einen Abluftschlitz 31, 32 aufweist, der sich über die ganze Länge des Rinnenspiegels erstreckt.

Das Gehäuse 1 weist etwa in der Mitte seiner Längserstreckung eine seitliche Absaugöffnung 110 und eine obere Absaugöffnung 100 auf, die jeweils durch einen Kreisbogen und zwei in diesen tangential mündende Gerade begrenzt sind, die jeweils mit der oberen Längskante 12 einen spitzen Winkel einschließen ; die Kanten dieser Ansaugöffnungen sind mit 101 (Fig.3) bzw. 111 (Fig. 2) bezeichnet. Der Kreisbogen der oberen Absaugöffnung 100 hat einen Radius R1 und der Kreisbogen der seitlichen Absaugöffnung 110 einen Radius R2. Diese Radien sind mindestens gleich dem radius der Absaugöffnung 400.

Der mit 4 bezeichnete Abluftstutzen hat eine seitlich orientierte Anschlußöffnung 400 mit dem Durchmesser D und ― besteht aus zwei Teilen 41, 42 aus Kunststoff, die - bezogen auf eine vertikale Symmetrieebene V spiegelbildlich gleiche Grundform haben. Diese beiden Teile sind durch einrastende Steckverbindungen zusammengehalten und über Flansche 43, 44 mit dem Gehäuse 1 verbunden.

Der Abluftstutzen 4 hat ein die obere Anschlußöffnung 100 übergreifendes Tei140, das mindestens so hoch ist, daß sein größter Abstand A von dem Rinnenspiegel 3 in dessen vertikaler Mittelebene E gleich oder größer 25 % des Durchmessers D der Anschlußöffnung 400 ist ; vorzugsweise liegt dieser Abstand bei der Hälfte dieses Durchmessers. Das Teil 40 verläuft von seinem höchsten Punkt mit stetiger Krümmung zu dem das Teil 40 umgebenden Flansch 44.

Die größte Höhe H der seitlichen Absaugöffnung 110 von der oberen Längskante 12 beträgt mindestens Dreiviertel des Durchmessers D der Anschlußöffnung 400. Der Abluftstutzen 4 hat in der Ebene der Seitenwandung 11 eine lichte Weite W, die größer als der genannte Durchmesser D ist.

## Patentansprüche

1. Abluftleuchte für eine röhrenförmige Leuchtstofflampe (2) mit einem Gehäuse (1), das einen seitlich angebrachten, quer zu seiner Längsachse verlaufenden Abluftstutzen (4) aufweist, und mit einem Rinnenspiegel (3), der in seinem oberen Drittel mindestens einen in Längsrichtung des Gehäuses (1) verlaufenden Abluftschlitz (31, 32) hat, dadurch gekennzeichnet, daß die seitliche Absaugöffnung (110) bis zur Oberkante (12) der Seitenwandung (11) des Gehäuses (1) reicht, daß sich von dort in die Deckenwandung (10) des Gehäuses (1) eine obere Absaugöffnung (100) quer zur Längsachse des Gehäuses (1) erstreckt, und daß der Abluftstutzen (4) ein die obere Absaugöffnung (100) übergreifendes Teil (40) aufweist.

2. Abluftleuchte nach Anspruch 1, dadurch gekennzeichnet, daß sich die obere Absaugöffnung (100) über mindestens 75 % der Breite (B) der Deckenwandung (10) des Gehäuses (1) erstreckt.

3. Abluftleuchte nach Anspruch 1 oder 2, dadurch gekennzeichnet, daß der größte Abstand (A) des die obere Absaugöffnung (100) übergreifenden Teils (40) des Abluftstutzens (4) von dem Rinnenspiegel (3) in dessen vertikaler Mittelebene (E) mindestens ein Viertel, vorzugsweise die Hälfte des Durchmessers (D) der Anschlußöffnung (400) des Abluftstutzens (4) beträgt.

4. Abluftleuchte nach einem der Ansprüche 1 bis 3, dadurch gekennzeichnet, daß die größte Weite (W) der Absaugöffnung (100, 110) entlang der Oberkante (12) des Gehäuses (1) mindestens um den Faktor 1,25 größer als die Anschlußöffnung (400) des Abluftstutzens (4) ist.

5. Abluftleuchte nach einem der Ansprüche 1 bis4, dadurch gekennzeichnet, daß die größte Höhe (H) der seitlichen Absaugöffnung (110) mindestens Dreiviertel des Durchmessers (D) der Anschlußöffnung (400) des Abluftstutzens (4) ist.

6. Abluftleuchte nach einem der Ansprüche 1 bis 5, dadurch gekennzeichnet, daß die seitliche (110) und die obere (100) Absaugöffnung durch einen Kreisbogen und zwei tangential in diesen mündende Geraden begrenzt sind, und daß die Kreisbogen einen Radius (R1, R2) von mindestens 50 % des Durchmessers (D) der Anschlußöffnung (400) des Abluftstutzens haben.

7. Abluftleuchte nach einem der Ansprüche 1 bis 6, dadurch gekennzeichnet, daß der Abluftstutzen (4) aus zwei Teilen (41, 42) besteht, die bezogen auf eine vertikale Symmetrieebene (V) spiegelbildlich gleiche Grundform haben und durch einrastende Steckverbindungen zusammengehalten sind.

## Claims

1. Ventilated light for a tubular fluorescent lamp (2) comprising a housing (1) which has, running transversely to its longitudinal axis, a laterally arranged air vent (4), and comprising a channel reflector (3), the upper third of which possesses at least one air louvre (31, 32) which extends in the longitudinal direction of the housing (1), characterised in that the lateral exhaust opening (110) extends to the upper edge (12) of the side walls (11) of the housing (1), that from this point an upper exhaust opening (100). extends into the ceiling partition (10) of the housing (1) transversely to the longitudinal axis of the housing (1), and that the air vent (4) has a component (40) which engages over the upper exhaust opening (100).

2. Ventilated light as claimed in claim 1, characterised in that the upper exhaust opening (100) extends over at least 75 % of the width (B) of the ceiling partition (10) of the housing (1).

3. Ventilated light as claimed in claim 1 or 2, characterised in that the maximum distance (A) of the component (40) of the air vent (4) which engages over the upper exhaust opening (100) from the channel reflector (3) amounts - in the vertical central plane (E) thereof - to at least a quarter and preferably half the diameter (D) of the terminal opening (400) of the air vent (4).

4. Ventilated light as claimed in one of the claims 1 to 3, characterised in that the maximum width (W) of the exhaust opening (100, 110) along the upper edge (12) of the housing (1) exceeds the terminal opening (400) of the air vent (4) at least by the factor 1.25.

5. Ventilated light as claimed in one of claims 1 to 4, characterised in that the maximum height (H) of the lateral exhaust opening (110) is at least three quarters of the diameter (D) of the terminal opening (400) of the air vent (4).

6. Ventilated light as claimed in one of claims 1 to 5, characterised in that the lateral (110) and the upper(100) exhaust opening a e defined by an arc and two straight lines which lead tangentially into said arc, and that the arcs have a radius (R1, R2) of at least 50 % of the diameter (D) of the terminal opening (400) of the air vent.

7. Ventilated light as claimed in one of claims 1 to 6, characterised in that the air vent (4) consists of two components (41, 42) which, relative to a vertical plane of symmetry (V) are symmetrical in their basic structure and are held together by engaging plug connections.

## Revendications

1. Appareil d'éclairage avec évacuation d'air pour une lampe fluorescente tubulaire (2), qui comporte un boîtier (1), qui possède un embout d'évacuation d'air (4) qui s'étend transversalement par rapport à son axe longitudinal et est disposé latéralement, ainsi qu'un réflecteur en forme de gouttière (3), qui possède dans son tiers supérieur au moins une fente d'évacuation d'air (31, 32) s'étendant suivant la direction longitudinale du boîtier, caractérisé par le fait que l'ouverture d'aspiration latérale (110) s'étend jusqu'au bord supérieur (12) de la paroi late- raie (11) du boîtier (1), qu'à partir de là, dans la paroi formant couvercle (10) du boîtier (1), une ouverture d'aspiration supérieure (100) s'étend transversalement par rapport à l'axe longitudinal du boîtier (1), et que l'embout d'évacuation d'air (4) comporte une partie (40) passant par dessus l'ouverture d'aspiration supérieure (100).

^{.}2. Appareil d'éclairage avec évacuation d'air suivant la revendication 1, caractérisé par le fait que l'ouverture d'aspiration supérieure (100) s'étend sur au moins 75 % de la largeur (B) de la paroi formant couvercle (10) du boîtier (1).

3. Appareil d'éclairage avec évacuation d'air suivant la revendication 1 ou 2, caractérisé par le fait que la distance maximale (A) de la partie (40) de l'embout d'évacuation d'air (4) qui entoure l'ouverture d'aspiration supérieure (100), par rapport au réflecteur en forme de gouttière (3), dans son plan central vertical (E), est égale à au moins un quart, de préférence la moitié, du diamètre (D) de l'ouverture de raccordement (40) de l'embout d'évacuation d'air (4).

4. Appareil d'éclairage avec évacuation d'air suivant l'une des revendications 1 à 3, caractérisé par le fait que la largeur intérieure (W) de l'ouverture d'aspiration (100, 110) suivant le bord supérieur (12) du boîtier (1) est au moins 1,25 fois plus importante que celle de l'ouverture de raccordement (400) de l'embout d'évacuation d'air (4).

5. Appareil d'éclairage avec évacuation d'air suivant l'une des revendications 1 à 4, caractérisé par le fait que la hauteur maximale (H) de l'ouverture d'aspiration latérale (110) est égale à au moins les trois quarts du diamètre (D) de l'ouverture de raccordement (400) de l'embout d'évacuation d'air (4).

6. Appareil d'éclairage avec évacuation d'air suivant l'une des revendications 1 à 5, caractérisé par le fait que les ouvertures d'aspiration latérale (110) et supérieure (100) sont délimitées par un arc de cercle auquel se raccordent tangentiellement deux droites, et que les arcs de cercle possèdent un rayon (R1, R2) égal au moins à 50 % du diamètre (D) de l'ouverture de raccordement (400) de l'embout d'évacuation d'air.

7. Appareil d'éclairage avec évacuation d'air suivant l'une des revendications 1 à 6, caractérisé par le fait que l'embout d'évacuation d'air (4) est constitué par deux parties (41, 42) qui, rapportées à un plan de symétrie vertical (V), ont une forme de base identique inversée, et qui sont maintenues réunies par des connecteurs à encliquetage.
